# EUROPÄISCHE PATENTSCHRIFT

(11) **EP 3 679 299 B1**
(45) Veröffentlichungstag und Bekanntmachung des Hinweises auf die Patenterteilung: **06.10.2021**
(21) Anmeldenummer: 18772890.2
(22) Anmeldetag: 24.08.2018
(51) Int. Cl.: F23D 14/06

(54) **GASBRENNERANORDNUNG UND HAUSHALTSGARGERÄT**
GAS BURNER ARRANGEMENT AND HOUSEHOLD COOKING APPLIANCE
AGENCEMENT DE BRÛLEUR À GAZ ET APPAREIL DE CUISSON MÉNAGER

(30) Priorität: 05.09.2017 ES 201731070
(43) Veröffentlichungstag der Anmeldung: 15.07.2020
(73) Patentinhaber: BSH Hausgeräte GmbH, 81739 München (DE)
(72) Erfinder: ACOSTA HERRERO, Luis, 39600 Maliaño (Cantabria) (ES); GUTIERREZ HUMARA, Melca, 39650 La Penilla (ES); LOPEZ ORTIZ, Alberto, 39004 Santander (ES); PALACIOS VALDUEZA, Luis Antonio, 39610 Astillero (ES); PLACER MARURI, Emilio, 39120 Liencres (ES)
(86) Internationale Anmeldenummer: PCT/IB2018/056425
(87) Internationale Veröffentlichungsnummer: WO 2019/048971

(56) Entgegenhaltungen:
- WO-A1-2016/170497
- US-A1- 2006 051 718
- US-A1- 2011 048 400
- US-A1- 2012 070 791
- US-A1- 2017 108 226

## Beschreibung

Die vorliegende Erfindung betrifft eine Gasbrenneranordnung für ein Haushaltsgargerät und ein Haushaltsgargerät mit einer derartigen Gasbrenneranordnung.

Gasbrenner für Haushaltsgargeräte umfassen zumeist ein Brennerunterteil, in dem eine Mischkammer vorgesehen sein kann, einen Düsenhalter, der eine Gasdüse zum Eindüsen von Brenngas in die Mischkammer aufweist, und einen auf das Brennerunterteil aufgelegten Brennerdeckel, der Gemischaustrittsöffnungen aufweisen kann. Beim Eindüsen des Brenngases in die Mischkammer wird seitlich zwischen der Gasdüse und einer Einströmkante der Mischkammer Primärluft eingesaugt und mit dem Brenngas vermischt. Das so gebildete Brenngas-/Primärluftgemisch wird einer zwischen dem Brennerunterteil und dem Brennerdeckel vorgesehenen Gemischverteilkammer zugeführt und von dieser zur Flammenbildung gleichmäßig auf die Gemischaustrittsöffnungen verteilt. Die Primärluft wird der Mischkammer zumeist von unterhalb einer Kochfeldplatte zugeführt, an der der Gasbrenner montiert ist.

Die US 2017/0108226 A1 und die WO 2016/170497 A1 beschreiben jeweils einen gattungsgemäßen Gasbrenner mit einem Innenbrenner und einem ringförmig um den Innenbrenner umlaufenden Außenbrenner.

Die US 2006/051718 A1 zeigt gattungsgemäßen Gasbrenner mit einem ersten Flammenkreis und einem zweiten Flammenkreis. Die Flammenkreise sind übereinander positioniert. Vor diesem Hintergrund besteht eine Aufgabe der vorliegenden Erfindung darin, eine verbesserte Gasbrenneranordnung zur Verfügung zu stellen.

Demgemäß wird eine Gasbrenneranordnung für ein Haushaltsgargerät vorgeschlagen. Die Gasbrenneranordnung umfasst einen Gasbrenner und eine Kochfeldplatte, an der der Gasbrenner montiert ist, wobei der Gasbrenner eine erste Mischkammer zum Mischen von Brenngas mit Primärluft, eine von der ersten Mischkammer getrennte zweite Mischkammer zum Mischen von Brenngas mit Primärluft, zumindest eine erste Primärluftöffnung zum Zuführen der Primärluft zu der ersten Mischkammer und zumindest eine zweite Primärluftöffnung zum Zuführen der Primärluft zu der zweiten Mischkammer umfasst, wobei die zumindest eine erste Primärluftöffnung unterhalb und die zumindest eine zweite Primärluftöffnung oberhalb der Kochfeldplatte angeordnet ist, wobei der Gasbrenner einen Düsenhalter und ein Brennerunterteil umfasst, wobei die Kochfeldplatte zwischen dem Düsenhalter und dem Brennerunterteil angeordnet ist, und wobei die zumindest eine zweite Primärluftöffnung durch das Brennerunterteil hindurchgeführt ist.

Dadurch, dass die zweite Primärluftöffnung oberhalb und nicht unterhalb der Kochfeldplatte angeordnet ist, kann von oberhalb der Kochfeldplatte Primärluft angesaugt werden. Hierdurch kann verhindert werden, dass bei Druckstößen in einem Innenraum eines Haushaltsgargeräts mit einer derartigen Gasbrenneranordnung die Brennerflamme im Minimalbrandbetrieb erlischt.

Darunter, dass die erste Mischkammer von der zweiten Mischkammer getrennt ist, ist zu verstehen, dass bevorzugt keine Fluidverbindung zwischen der ersten Mischkammer und der zweiten Mischkammer vorgesehen ist. Die erste Mischkammer und die zweite Mischkammer sind jedoch insbesondere in einem gemeinsamen Brennergehäuse des Gasbrenners angeordnet. Die Kochfeldplatte umfasst eine Vorderseite und eine der Vorderseite abgewandte Rückseite. Bezüglich einer Schwerkraftrichtung ist die Vorderseite über der Rückseite angeordnet. Die erste Primärluftöffnung ist dazu eingerichtet, die Primärluft aus einem Innenraum des Haushaltsgeräts anzusaugen. Im Gegensatz dazu ist die zweite Primärluftöffnung dazu eingerichtet, die Primärluft nicht von dem Innenraum, sondern von einer Umgebung des Haushaltsgargeräts anzusaugen. Die Kochfeldplatte kann beispielsweise eine Stahlplatte, insbesondere ein Stahlblech, eine Glaskeramikplatte oder eine Platte aus getempertem Glas sein. Die Gasbrenneranordnung kann eine Vielzahl an Gasbrennern umfassen. Der Gasbrenner umfasst vorzugsweise einen ersten Flammenkreis, dem die erste Mischkammer zugeordnet ist, und einen zweiten Flammenkreis, dem die zweite Mischkammer zugeordnet ist. Der Gasbrenner kann daher auch als Zweikreis-Gasbrenner bezeichnet werden.

Gemäß einer Ausführungsform erstrecken sich die erste Mischkammer und die zweite Mischkammer durch die Kochfeldplatte hindurch.

Die Kochfeldplatte kann einen Durchbruch aufweisen, durch den der Gasbrenner hindurchgeführt ist. Der Gasbrenner ist insbesondere an dem Durchbruch befestigt.

Der Gasbrenner umfasst einen Düsenhalter und ein Brennerunterteil, wobei die Kochfeldplatte zwischen dem Düsenhalter und dem Brennerunterteil angeordnet ist.

Beispielsweise ist die Kochfeldplatte zwischen dem Düsenhalter und dem Brennerunterteil festgeklemmt. Der Düsenhalter kann beispielsweise mit dem Brennerunterteil verschraubt sein. Der Düsenhalter ist insbesondere unterhalb der Kochfeldplatte und das Brennerunterteil ist oberhalb der Kochfeldplatte angeordnet.

Gemäß einer weiteren Ausführungsform sind die erste Mischkammer und die zweite Mischkammer in dem Brennerunterteil vorgesehen.

Das Brennerunterteil ist insbesondere materialeinstückig ausgebildet. Das Brennerunterteil kann beispielsweise ein Aluminiumdruckgussbauteil oder ein Magnesiumdruckgussbauteil sein. Das Brennerunterteil umfasst einen scheibenförmigen Basisabschnitt, aus dem sich eine der ersten Mischkammer zugeordnete erste konisch oder zylindrische Wandung und eine der zweiten Mischkammer zugeordnete zweite konisch oder zylindrische Wandung heraus erstreckt. Die erste Mischkammer ist insbesondere mittig an dem Brennerunterteil vorgesehen. Die zweite Mischkammer kann außermittig positioniert sein. Insbesondere ist die erste Mischkammer rotationssymmetrisch zu einer Symmetrieachse des Gasbrenners aufgebaut.

Gemäß einer weiteren Ausführungsform sind in dem Düsenhalter eine erste Gasdüse zum Eindüsen des Brenngases in die erste Mischkammer und eine zweite Gasdüse zum Eindüsen des Brenngases in die zweite Mischkammer aufgenommen.

Die erste Gasdüse und die zweite Gasdüse sind dem Düsenhalter zugeordnet. Beispielsweise sind die Gasdüsen in den Düsenhalter eingeschraubt. Hierzu können in dem Düsenhalter entsprechende Bohrungen vorgesehen sein, mit deren Hilfe den Gasdüsen auch das Brenngas zugeführt werden kann.

Gemäß einer weiteren Ausführungsform ist die erste Gasdüse beabstandet von einer Einströmkante der ersten Mischkammer und die zweite Gasdüse ist beabstandet von einer Einströmkante der zweiten Mischkammer angeordnet.

Das heißt, die erste Gasdüse ist außerhalb der ersten Mischkammer und die zweite Gasdüse ist außerhalb der zweiten Mischkammer angeordnet.

Gemäß einer weiteren Ausführungsform umfasst der Düsenhalter einen topfförmigen Düsenaufnahmeabschnitt, in dem die zweite Gasdüse aufgenommen ist.

Unter "topfförmig" ist vorliegend zu verstehen, dass der Düsenaufnahmeabschnitt einen Boden und eine um den Boden umlaufende Wandung aufweist. Die Wandung ist geschlossen. Das heißt, die Wandung weist keine Durchbrüche oder Bohrungen auf. Eine Oberkante der Wandung kann Teil einer Auflagefläche des Düsenhalters sein. Mit der Auflagefläche liegt der Düsenhalter an der Rückseite der Kochfeldplatte an. In dem Boden des Düsenaufnahmeabschnitts kann eine Bohrung vorgesehen sein, in die die zweite Gasdüse eingeschraubt ist.

Gemäß einer weiteren Ausführungsform ist die zweite Mischkammer zumindest abschnittsweise in dem Düsenaufnahmeabschnitt aufgenommen.

Das heißt, die zweite Mischkammer ragt in den Düsenaufnahmeabschnitt hinein. Ein von dem Düsenaufnahmeabschnitt umschlossener Hohlraum durchbricht die Auflagefläche des Düsenhalters. Der Hohlraum ist über den in der Kochfeldplatte vorgesehenen Durchbruch in Fluidverbindung mit der zweiten Primärluftzuführöffnung.

Gemäß einer weiteren Ausführungsform ist die zumindest eine erste Primärluftöffnung durch den Düsenhalter hindurchgeführt.

Vorzugsweise sind zwei erste Primärluftöffnungen vorgesehen, die der ersten Gasdüse seitlich die Primärluft zuführen. Es kann allerdings auch nur eine erste Primärluftöffnung vorgesehen sein.

Die zumindest eine zweite Primärluftöffnung ist durch das Brennerunterteil hindurchgeführt.

Insbesondere kann die zweite Primärluftöffnung als in einem Basisabschnitt des Brennerunterteils vorgesehene Bohrung ausgeführt sein. Die Anzahl der zweiten Primärluftöffnungen ist beliebig. Beispielsweise können fünf zweite Primärluftöffnungen vorgesehen sein.

Gemäß einer weiteren Ausführungsform umfasst der Gasbrenner eine erste Gemischverteilkammer, die in Fluidverbindung mit der ersten Mischkammer ist, und eine von der ersten Gemischverteilkammer getrennte zweite Gemischverteilkammer, die in Fluidverbindung mit der zweiten Mischkammer ist.

Darunter, dass die erste Gemischverteilkammer von der zweiten Gemischverteilkammer getrennt ist, ist zu verstehen, dass bevorzugt keine Fluidverbindung zwischen der ersten Gemischverteilkammer und der zweiten Gemischverteilkammer vorgesehen ist. Allerdings können die Gemischverteilkammern auch mit Hilfe eines in einem Zwischenelement des Gasbrenners vorgesehenen optionalen Durchbruchs miteinander in Verbindung stehen.

Gemäß einer weiteren Ausführungsform umfasst der Gasbrenner einen Brennerdeckel und ein zwischen dem Brennerdeckel und dem Brennerunterteil angeordnetes Zwischenelement.

Der Brennerdeckel und das Zwischenelement können ebenfalls als Aluminiumdruckgussbauteil oder als Magnesiumdruckgussbauteil ausgeführt sein. Der Düsenhalter, das Brennerunterteil, das Zwischenelement und der Brennerdeckel bilden ein Brennergehäuse des Gasbrenners. Der Düsenhalter, das Brennerunterteil, das Zwischenelement und der Brennerdeckel sind voneinander getrennte Bauteile.

Gemäß einer weiteren Ausführungsform ist die erste Gemischverteilkammer zwischen dem Brennerdeckel und dem Zwischenelement und die zweite Gemischverteilkammer ist zwischen dem Zwischenelement und dem Brennerunterteil angeordnet.

Das heißt, das Zwischenelement trennt die erste Gemischverteilkammer räumlich und bevorzugt auch fluidisch von der zweiten Gemischverteilkammer.

Gemäß einer weiteren Ausführungsform umfasst das Zwischenelement eine Vielzahl der ersten Gemischverteilkammer zugeordnete erste Gemischaustrittsöffnungen und eine Vielzahl der zweiten Gemischverteilkammer zugeordnete zweite Gemischaustrittsöffnungen.

Insbesondere ist die erste Gemischverteilkammer dazu eingerichtet, das Brenngas-/ Primärluftgemisch auf die ersten Gemischaustrittsöffnungen gleichmäßig zu verteilen, und die zweite Gemischverteilkammer ist dazu eingerichtet, das Brenngas-/Primärluftgemisch auf die zweiten Gemischaustrittsöffnungen gleichmäßig zu verteilen. Die Gemischaustrittsöffnungen sind jeweils gleichmäßig um einen Umfang des Zwischenelements verteilt angeordnet. Die Anzahl der jeweiligen Gemischaustrittsöffnungen ist beliebig. Die ersten Gemischaustrittsöffnungen können einen ersten Flammenkreis des Gasbrenners bilden, und die zweiten Gemischaustrittsöffnungen können einen zweiten Flammenkreis des Gasbrenners bilden.

Weiterhin wird ein Haushaltsgargerät, insbesondere ein Gasherd, mit einer derartigen Gasbrenneranordnung vorgeschlagen.

Vorzugsweise weist das Haushaltsgargerät eine derartige Gasbrenneranordnung mit mehreren Gasbrennern auf. Jedem Gasbrenner kann ein Gasregelventil oder Gassteuerventil zugeordnet sein. Das Gassteuerventil kann dazu eingerichtet sein, einen Brenngasvolumenstrom zu der ersten Gasdüse und/oder zu der zweiten Gasdüse stufenlos oder gestuft zu regeln. Dabei kann je nach Stellung eines Bedienknaufs des Gassteuerventils entweder nur der ersten Gasdüse, nur der zweiten Gasdüse oder beiden Gasdüsen gleichzeitig Brenngas zugeführt werden. Das Gassteuerventil kann auch ein sogenanntes Step Valve sein.

Das Haushaltsgargerät kann ein Standgerät oder ein Einbaugerät sein. Vorzugsweise ist das Haushaltsgerät ein Haushaltsgasherd. Beispielsweise kann das Haushaltsgargerät vier Gasbrenner aufweisen. Das Gassteuerventil ist an einer Hauptgasleitung des Haushaltsgargeräts angeklemmt und über zwei Gaszuleitungen, nämlich eine für die erste Gasdüse und eine für die zweite Gasdüse, mit dem ihm zugeordneten Gasbrenner fluidisch verbunden. Weiterhin können jedem Gasbrenner noch eine Zündeinrichtung, die in das Gassteuerventil integriert sein kann, und ein direkt an dem Gasbrenner angeordnetes Zündelement, beispielsweise eine Zündkerze, zugeordnet sein. Weiterhin kann jeder Gasbrenner noch ein Thermoelement zur Flammenüberwachung aufweisen. Das Thermoelement ist mit dem Gassteuerventil des jeweiligen Gasbrenners elektrisch verbunden.

Weitere mögliche Implementierungen der Gasbrenneranordnung und/oder des Haushaltsgargeräts umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Gasbrenneranordnung und/oder des Haushaltsgargeräts hinzufügen.

Weitere vorteilhafte Ausgestaltungen und Aspekte der Gasbrenneranordnung und/oder des Haushaltsgargeräts sind Gegenstand der Unteransprüche sowie der im Folgenden beschriebenen Ausführungsbeispiele der Gasbrenneranordnung und/oder des Haushaltsgargeräts. Im Weiteren werden die Gasbrenneranordnung und/oder das Haushaltsgargerät anhand von bevorzugten Ausführungsformen unter Bezugnahme auf die beigelegten Figuren näher erläutert.
Fig. 1 zeigt eine schematische Ansicht einer Ausführungsform eines Haushaltsgargeräts;
Fig. 2 zeigt eine schematische Explosionsansicht einer Ausführungsform eines Gasbrenners für das Haushaltsgargerät gemäß Fig. 1;
Fig. 3 zeigt eine schematische Schnittansicht einer Gasbrenneranordnung mit einem Gasbrenner gemäß Fig. 1;
Fig. 4 zeigt eine weitere schematische Schnittansicht der Gasbrenneranordnung gemäß Fig. 3;
Fig. 5 zeigt eine schematische geschnittene Explosionsansicht der Gasbrenneranordnung gemäß Fig. 3;
Fig. 6 zeigt eine weitere schematische geschnittene Explosionsansicht der Gasbrenneranordnung gemäß Fig. 3;
Fig. 7 zeigt eine schematische perspektivische Ansicht einer Ausführungsform eines Düsenhalters für den Gasbrenner gemäß Fig. 2; und
Fig. 8 zeigt eine schematische Schnittansicht des Düsenhalters gemäß Fig. 7.

In den Figuren sind gleiche oder funktionsgleiche Elemente mit denselben Bezugszeichen versehen worden, sofern nichts anderes angegeben ist.

Die Fig. 1 zeigt eine schematische Ansicht einer Ausführungsform eines Haushaltsgargeräts 1. Das Haushaltsgargerät 1 ist insbesondere ein Gasherd oder Haushaltsgasherd. Das Haushaltsgargerät 1 kann ein Einbaugerät oder ein Standgerät sein. Das Haushaltsgargerät 1 umfasst mehrere Gasbrenner 2. Die Gasbrenner 2 können auch als Haushaltsgeräte-Gasbrenner bezeichnet werden. Die Anzahl der Gasbrenner 2 ist beliebig. Beispielsweise können vier Gasbrenner 2 vorgesehen sein. Die Gasbrenner 2 sind an einer gemeinsamen Kochfeldplatte 3 angeordnet. Beispielsweise können die Gasbrenner 2 an der Kochfeldplatte 3 befestigt sein. Die Gasbrenner 2 können jeweils einen ringförmig umlaufenden Hitzeschutz aufweisen, der dazu eingerichtet ist, die Kochfeldplatte 3 vor einem Wärmeeintrag durch die Abwärme der Gasbrenner 2 zu schützen.

Die Kochfeldplatte 3 kann beispielsweise ein Stahlblech, eine Glaskeramikplatte oder eine Platte aus getempertem Glas sein. Jedem Gasbrenner 2 ist ein Gasregelventil oder Gassteuerventil 4 zugeordnet, mit dessen Hilfe einem jeweiligen Gasbrenner 2 ein zugeführter Brenngasstrom wahlweise zugeschaltet, abgeschaltet und, insbesondere stufenlos, eingestellt werden kann. Alternativ können die Gassteuerventile 4 auch dazu eingerichtet sein, den dem jeweiligen Gasbrenner 2 zugeführten Gasbrennstrom gestuft zu regeln. Das heißt, die Gassteuerventile 4 können als gestufte Gassteuerventile oder als sogenannte Step Valves ausgebildet sein. Das Haushaltsgargerät 1 kann weiterhin eine vorderseitig vorgesehene Tür 5 umfassen. Die Tür 5 kann beispielsweise eine Backofentür sein. Die Tür 5 kann zum Öffnen und Schließen um eine an einem unteren Ende der Tür 5 vorgesehene Schwenkachse verschwenkt werden. Alternativ kann die Tür 5 an einem aus dem Haushaltsgargerät 1 herausziehbaren Backwagen angeordnet sein.

Die Fig. 2 zeigt eine schematische perspektivische Explosionsansicht einer Ausführungsform eines Gasbrenners 2. Der Gasbrenner 2 umfasst einen Düsenhalter 6, einen auf dem Düsenhalter 6 angeordnetes Brennerunterteil 7, ein auf dem Brennerunterteil 7 angeordnetes Zwischenelement 8 sowie einen auf dem Zwischenelement 8 angeordneten Brennerdeckel 9. Das Brennerunterteil 7 ist dabei zwischen dem Düsenhalter 6 und dem Zwischenelement 8 angeordnet, und das Zwischenelement 8 ist zwischen dem Brennerunterteil 7 und dem Brennerdeckel 9 angeordnet.

Der Düsenhalter 6, das Brennerunterteil 7, das Zwischenelement 8 und der Brennerdeckel 9 sind jeweils beispielsweise aus einer Aluminiumlegierung oder einer Magnesiumlegierung gefertigt. Beispielsweise können der Düsenhalter 6, das Brennerunterteil 7, das Zwischenelement 8 und der Brennerdeckel 9 Aluminiumdruckgussbauteile oder Magnesiumdruckgussbauteile sein. Der Düsenhalter 6, das Brennerunterteil 7, das Zwischenelement 8 und der Brennerdeckel 9 sind voneinander getrennte Bauteile, die zusammen ein Brennergehäuse 10 des Gasbrenners 2 bilden.

Die Fig. 3 und 4 zeigen jeweils eine schematische Schnittansicht einer Ausführungsform einer Gasbrenneranordnung 11 mit einem derartigen Gasbrenner 2. Die Fig 5 und 6 zeigen jeweils eine schematische geschnittene Explosionsansicht der Gasbrenneranordnung 11. Im Folgenden wird auf die Fig. 3 bis 6 gleichzeitig Bezug genommen.

Die Gasbrenneranordnung 11 umfasst einen oder mehrere Gasbrenner 2 sowie die Kochfeldplatte 3. Die Kochfeldplatte 3 umfasst eine Oberseite oder Vorderseite 12 und eine Unterseite oder Rückseite 13. In einer Schwerkraftrichtung g betrachtet ist die Rückseite 13 unterhalb der Vorderseite 12 angeordnet. Die Kochfeldplatte 3 umfasst einen Durchbruch 14, durch den der Gasbrenner 2 hindurchgeführt ist. Jedem Gasbrenner 2 kann ein derartiger Durchbruch 14 zugeordnet sein. Der Durchbruch 14 kann eine kreisförmige Geometrie aufweisen. Der Durchbruch 14 kann allerdings auch eine beliebige andere Geometrie umfassen.

Der Düsenhalter 6 umfasst, wie in der Fig. 7 gezeigt, einen ersten Auflagefinger 15 sowie einen zweiten Auflagefinger 16. Die Auflagefinger 15, 16 sind zueinander gewinkelt positioniert. Die Auflagefinger 15, 16 sind Teil einer Auflagefläche 17 des Düsenhalters 6. Mit der Auflagefläche 17 liegt der Düsenhalter 6 an der Rückseite 13 der Kochfeldplatte 3 an. Der zweite Auflagefinger 16 kann mehrere Aufnahmeabschnitte 18 bis 21 aufweisen, in denen ein Zündelement oder ein Thermoelement aufnehmbar sind. Jedem Gasbrenner 2 sind ein Thermoelement und ein Zündelement zugeordnet.

Der Düsenhalter 6 umfasst einen Basiskörper 22 (Fig. 8), in dem eine erste Gasdüse 23 aufgenommen ist. In dem Basiskörper 22 ist eine Bohrung 24 vorgesehen, die beispielsweise als Gewindebohrung ausgebildet sein kann. In die Bohrung 24 ist die erste Gasdüse 23 eingeschraubt. Die Bohrung 24 ist mit einem Anschluss 25 des Düsenhalters 6 in Fluidverbindung. An dem Anschluss 25 kann eine nicht gezeigte Gaszuleitung angeschlossen sein. Somit kann der ersten Gasdüse 23 über den Anschluss 25 und die Bohrung 24 ein Brenngas zugeführt werden.

In dem Basiskörper 22 ist ferner ein Aufnahmeabschnitt 26 vorgesehen, in dem das Brennerunterteil 7 zumindest abschnittsweise aufnehmbar ist. Der Aufnahmeabschnitt 26 kann rotationssymmetrisch zu einer Mittel- oder Symmetrieachse M des Gasbrenners 2 ausgebildet sein. Die erste Gasdüse 23 ist vorzugsweise ebenfalls rotationssymmetrisch zu der Symmetrieachse M aufgebaut. Der Aufnahmeabschnitt 26 kann eine zylinderförmige Geometrie aufweisen. Der Aufnahmeabschnitt 26 kann sich jedoch auch ausgehend von der ersten Gasdüse 23 in Richtung der Auflagefläche 17 konisch erweitern. In dem Basiskörper 22 sind weiterhin zwei erste Primärluftöffnungen 27, 28 vorgesehen, mit deren Hilfe der ersten Gasdüse 23 Primärluft P zuführbar ist.

Der Düsenhalter 6 umfasst weiterhin einen sich über die Auflagefläche 17 erhebenden und um den Aufnahmeabschnitt 26 umlaufenden Flansch 29. Der Flansch 29 ist vorzugsweise ringförmig ausgebildet. Der Flansch 29 kann sich zumindest abschnittsweise in den Durchbruch 14 der Kochfeldplatte 3 hineinerstrecken oder sich durch diesen hindurcherstrecken.

Der Düsenhalter 6 umfasst weiterhin einen einteilig mit dem Basiskörper 22 ausgebildeten topfförmigen Düsenaufnahmeabschnitt 30. Insbesondere ist der Düsenaufnahmeabschnitt 30 materialeinstückig mit dem Basiskörper 22 ausgebildet. In dem Düsenaufnahmeabschnitt 30 ist eine zweite Gasdüse 31 aufgenommen. Darunter, dass der Düsenaufnahmeabschnitt 30 topfförmig ist, ist zu verstehen, dass dieser einen Boden 32 und eine um den Boden 32 umlaufende geschlossene Wandung 33 aufweist. Darunter, dass die Wandung 33 geschlossen ist, ist zu verstehen, dass diese keine Durchbrüche oder Bohrungen aufweist.

In Richtung der Auflagefläche 17 beziehungsweise in Richtung der Rückseite 13 der Kochfeldplatte 3 ist der Düsenaufnahmeabschnitt 30 offen. Der Düsenaufnahmeabschnitt 30 umschließt einen Hohlraum 34, in dem die Gasdüse 31 aufgenommen ist. Der Hohlraum 34 durchbricht die Auflagefläche 17. Das heißt, eine Oberkante 35 der Wandung 33 ist Teil der Auflagefläche 17. An dem Boden 32 ist eine Bohrung 36 vorgesehen, die den Boden 32 durchbricht. In der Bohrung 36 ist die zweite Gasdüse 31 aufgenommen. Beispielsweise ist die zweite Gasdüse 31 in die Bohrung 36 eingeschraubt. An der Bohrung 36 kann eine nicht gezeigte Gaszuleitung zum Zuführen von Brenngas zu der zweiten Gasdüse 31 angeschlossen sein.

Nun zurückkehrend zu den Fig. 3 bis 6 umfasst das Brennerunterteil 6 einen scheibenförmigen Basisabschnitt 37, der rotationssymmetrisch zu der Symmetrieachse M aufgebaut sein kann, und einen sich unterseitig aus dem Basisabschnitt 37 herauserstreckenden Flansch 38. Der Flansch 38 ist dazu eingerichtet, innenseitig an dem Durchbruch 14 der Kochfeldplatte 3 anzuliegen. Mittig an dem Basisabschnitt 37 und rotationssymmetrisch zu der Symmetrieachse M ist eine erste Mischkammer 39 vorgesehen. Die erste Mischkammer 39 kann sich ausgehend von der ersten Gasdüse 23 in Richtung des Brennerdeckels 9 konisch verjüngen. Die erste Mischkammer 39 umfasst eine rotationssymmetrisch zu der Symmetrieachse M aufgebaute und rohrförmig ausgebildete Wandung 40, die in dem Aufnahmeabschnitt 26 des Düsenhalters 6 aufgenommen ist. Die erste Mischkammer 39 weist weiterhin eine an der Wandung 40 vorgesehene Einströmkante 41 auf.

Weiterhin erstreckt sich aus dem Basisabschnitt 37 eine zweite Mischkammer 42 in Richtung des Düsenaufnahmeabschnitts 30 des Düsenhalters 6. Die zweite Mischkammer 42 umfasst eine Wandung 43 und eine Einströmkante 44. Die Einströmkante 44 läuft ringförmig um die Wandung 43 um. Wie die Fig. 3 und 4 zeigen, ist die zweite Mischkammer 42 zumindest abschnittsweise in dem Düsenaufnahmeabschnitt 30 aufgenommen. Dabei ist die zweite Gasdüse 31 außerhalb der zweiten Mischkammer 42 angeordnet, und die erste Gasdüse 23 ist außerhalb der ersten Mischkammer 39 positioniert. Insbesondere ist die erste Gasdüse 23 beabstandet von der Einströmkante 41 der ersten Mischkammer 39 angeordnet, und die zweite Gasdüse 31 ist beabstandet von der Einströmkante 44 der zweiten Mischkammer 42 positioniert.

In dem Basisabschnitt 37 des Brennerunterteils 7 ist ferner eine Vielzahl von zweiten Primärluftöffnungen 45 vorgesehen, die in Fluidverbindung mit dem Hohlraum 34 des Düsenaufnahmeabschnitts 30 sind. Insbesondere sind die zweiten Primärluftöffnungen 45 über den Durchbruch 14 der Kochfeldplatte 3 in Fluidverbindung mit dem Hohlraum 34 des Düsenaufnahmeabschnitts 30. Das heißt, dem Düsenaufnahmeabschnitt 30 kann über die zweiten Primärluftöffnungen 45 und den Durchbruch 14 der Kochfeldplatte 3 Primärluft P (Fig. 3) zugeführt werden. Wie die Fig. 2 zeigt, können fünf derartige zweite Primärluftöffnungen 45 vorgesehen sein. Die Anzahl der zweiten Primärluftöffnungen 45 ist jedoch beliebig. Die zweiten Primärluftöffnungen 45 sind im Gegensatz zu den ersten Primärluftöffnungen 27, 28 nicht unterhalb, sondern oberhalb der Kochfeldplatte 3 positioniert.

Oberseitig aus dem Basisabschnitt 37 erstreckt sich ein Flansch 46, der rotationssymmetrisch zu der Symmetrieachse M aufgebaut ist. Durch den Flansch 46 läuft die erste Mischkammer 39 hindurch. Der Flansch 46 weist eine gestufte Oberkante auf.

Das Zwischenelement 8 ist rotationssymmetrisch zu der Symmetrieachse M aufgebaut und umfasst einen scheibenförmigen Basisabschnitt 47. Mittig an dem Basisabschnitt 47 ist ein Durchbruch 48 vorgesehen, der eine zu dem Flansch 46 korrespondierende Stufung aufweist. In dem Durchbruch 48 ist der Flansch 46 des Brennerunterteils 7 aufgenommen. Insbesondere stützt sich der Flansch 46 an dem Durchbruch 48 ab.

Das Zwischenelement 8 umfasst oberseitig, das heißt dem Brennerdeckel 9 zugewandt, eine Vielzahl an kanalförmigen ersten Gemischaustrittsöffnungen 49. Die Anzahl der ersten Gemischaustrittsöffnungen 49 ist beliebig. Vorzugsweise sind die ersten Gemischaustrittsöffnungen 49 gleichmäßig um einen Umfang des Zwischenelements 8 verteilt angeordnet. Die ersten Gemischaustrittsöffnungen 49 sind Teil eines ersten Flammenkreises 50 des Gasbrenners 2.

Unterseitig, das heißt dem Brennerunterteil 7 zugeordnet, umfasst das Zwischenelement 8 eine Vielzahl an zweiten Gemischaustrittsöffnungen 51. Die Anzahl der zweiten Gemischaustrittsöffnungen 51 ist beliebig. Vorzugsweise sind die zweiten Gemischaustrittsöffnungen 51 gleichmäßig über einen Umfang des Zwischenelements 8 verteilt angeordnet. Die zweiten Gemischaustrittsöffnungen 51 sind Teil eines zweiten Flammenkreises 52 (Fig. 5) des Gasbrenners 2.

Zwischen dem Brennerdeckel 9 und dem Zwischenelement 8 ist eine erste Gemischverteilkammer 53 vorgesehen, der die ersten Gemischaustrittsöffnungen 49 zugeordnet sind. Zwischen dem Zwischenelement 8 und dem Brennerunterteil 7 ist eine zweite Gemischverteilkammer 54 vorgesehen, der die zweiten Gemischaustrittsöffnungen 51 zugeordnet sind. Die erste Gemischverteilkammer 53 ist dabei nicht in Fluidverbindung mit der zweiten Gemischverteilkammer 54. Die Gemischverteilkammern 53, 54 sind mit Hilfe des Zwischenelements 8 voneinander abgetrennt. Die Gemischverteilkammern 53, 54 können jedoch auch mit Hilfe eines in dem Basisabschnitt 47 vorgesehenen optionalen Durchbruchs 55 miteinander verbunden sein. Die erste Gemischverteilkammer 53 ist in Fluidverbindung mit der ersten Mischkammer 39, und die zweite Gemischverteilkammer 54 ist in Fluidverbindung mit der zweiten Mischkammer 42.

Die Funktionalität der Gasbrenneranordnung 11 beziehungsweise des Gasbrenners 2 wird nachfolgend mit Bezug auf die Fig. 3 erläutert. Wie zuvor erläutert, umfasst der Gasbrenner 2 einen ersten Flammenkreis 50 sowie einen zweiten Flammenkreis 52. Der erste Flammenkreis 50 ist beispielsweise einem Maximalbrandbetrieb des Gasbrenners 2 zugeordnet. Der zweite Flammenkreis 52 kann für einen Minimalbrandbetrieb des Gasbrenners 2 geeignet sein. Im Maximalbrandbetrieb können insbesondere beide Flammenkreise 50, 52 betrieben werden. Im Betrieb des Gasbrenners 2 wird der ersten Gasdüse 23 und der zweiten Gasdüse 31 das Brenngas B zugeführt. Die Zuführung des Brenngases B erfolgt dabei mit Hilfe der in der Fig. 8 gezeigten Bohrungen 24, 36.

Das Brenngas B strömt aus der ersten Gasdüse 23 aus und in die erste Mischkammer 39 ein. Dabei wird die Primärluft P seitlich durch die ersten Primärluftöffnungen 27, 28 eingesaugt und strömt über die Einströmkante 41 der ersten Mischkammer 39 in diese ein. Durch das ausströmende Brenngas B wird ein Venturi-Effekt erzeugt, der die Primärluft P von unterhalb der Kochfeldplatte 3 aus einem Innenraum I des Haushaltsgargeräts 1 einsaugt. In der ersten Mischkammer 39 wird das Brenngas B mit der Primärluft P zu einem Brenngas-/Primärluftgemisch vermischt und der ersten Gemischverteilkammer 53 zugeführt.

Von der ersten Gemischverteilkammer 53 wird das Brenngas-/Primärluftgemisch gleichmäßig auf die ersten Gemischaustrittsöffnungen 49 verteilt und strömt aus diesen aus in eine Umgebung U der Gasbrenneranordnung 11. Unter Zuführung von Sekundärluft verbrennt das Primärluft-/Brenngasgemisch unter Bildung einer ersten Brennerflamme.

Analog strömt das Brenngas B aus der zweiten Gasdüse 31 aus und in die zweite Mischkammer 42 hinein. Durch das einströmende Brenngas B wird Primärluft P von oberhalb der Kochfeldplatte 3 durch die zweiten Primärluftöffnungen 45 eingesaugt und dem Düsenaufnahmeabschnitt 30 zugeführt. Die Primärluft P wird dann über die Einströmkante 44 in die zweite Mischkammer 42 eingesaugt, in der sie sich mit dem Brenngas B zu dem Brenngas-/Primärluftgemisch vermischt. Von der zweiten Mischkammer 42 wird das Brenngas-/Primärluftgemisch der zweiten Gemischverteilkammer 54 zugeführt und von dort auf die zweiten Gemischaustrittsöffnungen 51 verteilt. Das Brenngas-/Primärluftgemisch strömt dann aus dem Gasbrenner 2 aus und verbrennt an der Umgebung U unter Bildung einer zweiten Brennerflamme.

Dadurch, dass die zweiten Primärluftöffnungen 45 die Primärluft P von oberhalb der Kochfeldplatte 3, das heißt aus der Umgebung U, ansaugen und nicht wie die ersten Primärluftöffnungen 27, 28 von unterhalb der Kochfeldplatte 3 beziehungsweise von dem Innenraum I des Haushaltsgargeräts 1, kann insbesondere im Minimalbrandbetrieb des Gasbrenners 2 zuverlässig verhindert werden, dass der Gasbrenner 2, beispielsweise aufgrund von Druckstößen, die durch ein Öffnen oder Schließen der Tür 5 verursacht werden können, erlischt.

### Verwendete Bezugszeichen:

- 1: Haushaltsgargerät
- 2: Gasbrenner
- 3: Kochfeldplatte
- 4: Gassteuerventil
- 5: Tür
- 6: Düsenhalter
- 7: Brennerunterteil
- 8: Zwischenelement
- 9: Brennerdeckel
- 10: Brennergehäuse
- 11: Gasbrenneranordnung
- 12: Vorderseite
- 13: Rückseite
- 14: Durchbruch
- 15: Auflagefinger
- 16: Auflagefinger
- 17: Auflagefläche
- 18: Aufnahmeabschnitt
- 19: Aufnahmeabschnitt
- 20: Aufnahmeabschnitt
- 21: Aufnahmeabschnitt
- 22: Basiskörper
- 23: Gasdüse
- 24: Bohrung
- 25: Anschluss
- 26: Aufnahmeabschnitt
- 27: Primärluftöffnung
- 28: Primärluftöffnung
- 29: Flansch
- 30: Düsenaufnahmeabschnitt
- 31: Gasdüse
- 32: Boden
- 33: Wandung
- 34: Hohlraum
- 35: Oberkante
- 36: Bohrung
- 37: Basisabschnitt
- 38: Flansch
- 39: Mischkammer
- 40: Wandung
- 41: Einströmkante
- 42: Mischkammer
- 43: Wandung
- 44: Einströmkante
- 45: Primärluftöffnung
- 46: Flansch
- 47: Basisabschnitt
- 48: Durchbruch
- 49: Gemischaustrittsöffnung
- 50: Flammenkreis
- 51: Gemischaustrittsöffnung
- 52: Flammenkreis
- 53: Gemischverteilkammer
- 54: Gemischverteilkammer
- 55: Durchbruch

- B: Brenngas
- g: Schwerkraftrichtung
- I: Innenraum
- M: Symmetrieachse
- P: Primärluft
- U: Umgebung

## Patentansprüche

1. Gasbrenneranordnung (11) für ein Haushaltsgargerät (1), mit einem Gasbrenner (2) und einer Kochfeldplatte (3), an der der Gasbrenner (2) montiert ist, wobei der Gasbrenner (2) eine erste Mischkammer (39) zum Mischen von Brenngas (B) mit Primärluft (P), eine von der ersten Mischkammer (39) getrennte zweite Mischkammer (42) zum Mischen von Brenngas (B) mit Primärluft (P), zumindest eine erste Primärluftöffnung (27, 28) zum Zuführen der Primärluft (P) zu der ersten Mischkammer (39) und zumindest eine zweite Primärluftöffnung (45) zum Zuführen der Primärluft (P) zu der zweiten Mischkammer (42) umfasst, wobei die zumindest eine erste Primärluftöffnung (27, 28) unterhalb und die zumindest eine zweite Primärluftöffnung (45) oberhalb der Kochfeldplatte (3) angeordnet ist, wobei der Gasbrenner (2) einen Düsenhalter (6) und ein Brennerunterteil (7) umfasst, wobei die Kochfeldplatte (3) zwischen dem Düsenhalter (6) und dem Brennerunterteil (7) angeordnet ist, **dadurch gekennzeichnet, dass** die zumindest eine zweite Primärluftöffnung (45) durch das Brennerunterteil (7) hindurchgeführt ist.

2. Gasbrenneranordnung nach Anspruch 1, **dadurch gekennzeichnet, dass** sich die erste Mischkammer (39) und die zweite Mischkammer (42) durch die Kochfeldplatte (3) hindurcherstrecken.

3. Gasbrenneranordnung nach Anspruch 1 oder 2, **dadurch gekennzeichnet, dass** die erste Mischkammer (39) und die zweite Mischkammer (42) in dem Brennerunterteil (7) vorgesehen sind.

4. Gasbrenneranordnung nach einem der Ansprüche 1 - 3, **dadurch gekennzeichnet, dass** in dem Düsenhalter (6) eine erste Gasdüse (23) zum Eindüsen des Brenngases (B) in die erste Mischkammer (39) und eine zweite Gasdüse (31) zum Eindüsen des Brenngases (B) in die zweite Mischkammer (42) aufgenommen sind.

5. Gasbrenneranordnung nach Anspruch 4, **dadurch gekennzeichnet, dass** die erste Gasdüse (23) beabstandet von einer Einströmkante (41) der ersten Mischkammer (39) und die zweite Gasdüse (31) beabstandet von einer Einströmkante (44) der zweiten Mischkammer (42) angeordnet ist.

6. Gasbrenneranordnung nach Anspruch 4 oder 5, **dadurch gekennzeichnet, dass** der Düsenhalter (6) einen topfförmigen Düsenaufnahmeabschnitt (30) umfasst, in dem die zweite Gasdüse (31) aufgenommen ist.

7. Gasbrenneranordnung nach Anspruch 6, **dadurch gekennzeichnet, dass** die zweite Mischkammer (42) zumindest abschnittsweise in dem Düsenaufnahmeabschnitt (30) aufgenommen ist.

8. Gasbrenneranordnung nach einem der Ansprüche 1 - 7, **dadurch gekennzeichnet, dass** die zumindest eine erste Primärluftöffnung (27, 28) durch den Düsenhalter (6) hindurchgeführt ist.

9. Gasbrenneranordnung nach einem der Ansprüche 1 - 8, **dadurch gekennzeichnet, dass** der Gasbrenner (2) eine erste Gemischverteilkammer (53), die in Fluidverbindung mit der ersten Mischkammer (39) ist, und eine von der ersten Gemischverteilkammer (53) getrennte zweite Gemischverteilkammer (54), die in Fluidverbindung mit der zweiten Mischkammer (42) ist, umfasst.

10. Gasbrenneranordnung nach Anspruch 9, **dadurch gekennzeichnet, dass** der Gasbrenner (2) einen Brennerdeckel (9) und ein zwischen dem Brennerdeckel (9) und dem Brennerunterteil (7) angeordnetes Zwischenelement (8) umfasst.

11. Gasbrenneranordnung nach Anspruch 10, **dadurch gekennzeichnet, dass** die erste Gemischverteilkammer (53) zwischen dem Brennerdeckel (9) und dem Zwischenelement (8) und die zweite Gemischverteilkammer (54) zwischen dem Zwischenelement (8) und dem Brennerunterteil (7) angeordnet ist.

12. Gasbrenneranordnung nach Anspruch 10 oder 11, **dadurch gekennzeichnet, dass** das Zwischenelement (8) eine Vielzahl der ersten Gemischverteilkammer (53) zugeordnete erste Gemischaustrittsöffnungen (49) und eine Vielzahl der zweiten Gemischverteilkammer (54) zugeordnete zweite Gemischaustrittsöffnungen (51) umfasst.

13. Haushaltsgargerät (1), insbesondere Gasherd, mit einer Gasbrenneranordnung (11) nach einem der Ansprüche 1 - 12.

## Claims

1. Gas burner arrangement (11) for a household cooking appliance (1), having a gas burner (2) and a hob plate (3) on which the gas burner (2) is mounted, wherein the gas burner (2) includes a first mixing chamber (39) for mixing combustion gas (B) with primary air (P), a second mixing chamber (42), separate from the first mixing chamber (39), for mixing combustion gas (B) with primary air (P), at least one first primary air opening (27, 28) for supplying primary air (P) to the first mixing chamber (39), and at least one second primary air opening (45) for supplying primary air (P) to the second mixing chamber (42), wherein the at least one first primary air opening (27, 28) is arranged below the hob plate (3) and the at least one second primary air opening (45) is arranged above the hob plate (3), wherein the gas burner (2) includes a nozzle holder (6) and a burner base (7), wherein the hob plate (3) is arranged between the nozzle holder (6) and the burner base (7), **characterised in that** the at least one second primary air opening (45) is guided through the burner base (7).

2. Gas burner arrangement according to claim 1, **characterised in that** the first mixing chamber (39) and the second mixing chamber (42) extend through the hob plate (3).

3. Gas burner arrangement according to claim 1 or 2, **characterised in that** the first mixing chamber (39) and the second mixing chamber (42) are provided in the burner base (7).

4. Gas burner arrangement according to one of claims 1 to 3, **characterised in that** a first gas nozzle (23) for injecting the combustion gas (B) into the first mixing chamber (39), and a second gas nozzle (31) for injecting the combustion gas (B) into the second mixing chamber (42) are received in the nozzle holder (6).

5. Gas burner arrangement according to claim 4, **characterised in that** the first gas nozzle (23) is arranged at a spacing from an inflow edge (41) of the first mixing chamber (39), and the second gas nozzle (31) is arranged at a spacing from an inflow edge (44) of the second mixing chamber (42).

6. Gas burner arrangement according to claim 4 or 5, **characterised in that** the nozzle holder (6) includes a pot-shaped nozzle receiving portion (30) in which the second gas nozzle (31) is received.

7. Gas burner arrangement according to claim 6, **characterised in that** the second mixing chamber (42) is at least in certain regions received in the nozzle receiving portion (30).

8. Gas burner arrangement according to one of claims 1 - 7, **characterised in that** the at least one first primary air opening (27, 28) is guided through the nozzle holder (6).

9. Gas burner arrangement according to one of claims 1 - 8, **characterised in that** the gas burner (2) includes a first mixture distribution chamber (53) that is in fluidic connection with the first mixing chamber (39), and a second mixture distribution chamber (54), separate from the first mixture distribution chamber (53), that is in fluidic connection with the second mixing chamber (42).

10. Gas burner arrangement according to claim 9, **characterised in that** the gas burner (2) includes a burner lid (9) and an intermediate element (8) that is arranged between the burner lid (9) and the burner base (7).

11. Gas burner arrangement according to claim 10, **characterised in that** the first mixture distribution chamber (53) is arranged between the burner lid (9) and the intermediate element (8), and the second mixture distribution chamber (54) is arranged between the intermediate element (8) and the burner base (7).

12. Gas burner arrangement according to claim 10 or 11, **characterised in that** the intermediate element (8) includes a plurality of first mixture outlet openings (49) that are associated with the first mixture distribution chamber (53), and a plurality of second mixture outlet openings (51) that are associated with the second mixture distribution chamber (54).

13. Household cooking appliance (1), in particular a gas cooker, having a gas burner arrangement (11) according to one of claims 1 - 12.

## Revendications

1. Agencement de brûleur à gaz (11) pour un appareil de cuisson ménager (1), comprenant un brûleur à gaz (2) et une plaque de table de cuisson (3) sur laquelle le brûleur à gaz (2) est monté, dans lequel le brûleur à gaz (2) comprend une première chambre de mélange (39) pour mélanger du gaz de combustion (B) à de l'air primaire (P), une seconde chambre de mélange (42) séparée de la première chambre de mélange (39) pour mélanger du gaz de combustion (B) à de l'air primaire (P), au moins une première ouverture d'air primaire (27, 28) pour amener l'air primaire (P) vers la première chambre de mélange (39) et au moins une seconde ouverture d'air primaire (45) pour amener l'air primaire (P) vers la seconde chambre de mélange (42), dans lequel l'au moins une première ouverture d'air primaire (27, 28) est disposée en-dessous, et l'au moins une seconde ouverture d'air primaire (45) est disposée au-dessus, de la plaque de table de cuisson (3), dans lequel le brûleur à gaz (2) comprend un porte-injecteurs (6) et une partie inférieure de brûleur (7), dans lequel la plaque de table de cuisson (3) est disposée entre le porte-injecteurs (6) et la partie inférieure de brûleur (7), **caractérisé en ce que** l'au moins une seconde ouverture d'air primaire (45) est passée au travers de la partie inférieure de brûleur (7).

2. Agencement de brûleur à gaz selon la revendication 1, **caractérisé en ce que** la première chambre de mélange (39) et la seconde chambre de mélange (42) s'étendent à travers la plaque de table de cuisson (3).

3. Agencement de brûleur à gaz selon la revendication 1 ou 2, **caractérisé en ce que** la première chambre de mélange (39) et la seconde chambre de mélange (42) sont prévues dans la partie inférieure de brûleur (7).

4. Agencement de brûleur à gaz selon l'une des revendications 1 - 3, **caractérisé en ce qu'**un premier injecteur à gaz (23) pour injecter le gaz de combustion (B) dans la première chambre de mélange (39) et un second injecteur à gaz (31) pour injecter le gaz de combustion (B) dans la seconde chambre de mélange (42) sont reçus dans le porte-injecteurs (6).

5. Agencement de brûleur à gaz selon la revendication 4, **caractérisé en ce que** le premier injecteur à gaz (23) est disposé distant d'un bord d'arrivée (41) de la première chambre de mélange (39) et le second injecteur à gaz (31) est disposé distant d'un bord d'arrivée (44) de la seconde chambre de mélange (42).

6. Agencement de brûleur à gaz selon la revendication 4 ou 5, **caractérisé en ce que** le porte-injecteurs (6) présente un tronçon de réception d'injecteur (30) en forme de coupelle dans lequel le second injecteur à gaz (31) est reçu.

7. Agencement de brûleur à gaz selon la revendication 6, **caractérisé en ce que** la seconde chambre de mélange (42) est reçue au moins par tronçons dans le tronçon de réception d'injecteur (30).

8. Agencement de brûleur à gaz selon l'une des revendications 1 - 7, **caractérisé en ce que** l'au moins une première ouverture d'air primaire (27, 28) est passée au travers du porte-injecteurs (6).

9. Agencement de brûleur à gaz selon l'une des revendications 1 - 8, **caractérisé en ce que** le brûleur à gaz (2) comprend une première chambre de répartition de mélange (53) qui est en liaison fluidique avec la première chambre de mélange (39), et une seconde chambre de répartition de mélange (54) séparée de la première chambre de répartition de mélange (53), qui est en liaison fluidique avec la seconde chambre de mélange (42).

10. Agencement de brûleur à gaz selon la revendication 9, **caractérisé en ce que** le brûleur à gaz (2) comprend un capot de brûleur (9) et un élément intermédiaire (8) disposé entre le capot de brûleur (9) et la partie inférieure de brûleur (7).

11. Agencement de brûleur à gaz selon la revendication 10, **caractérisé en ce que** la première chambre de répartition de mélange (53) est disposée entre le capot de brûleur (9) et l'élément intermédiaire (8) et la seconde chambre de répartition de mélange (54) entre l'élément intermédiaire (8) et la partie inférieure de brûleur (7).

12. Agencement de brûleur à gaz selon la revendication 10 ou 11, **caractérisé en ce que** l'élément intermédiaire (8) comprend une pluralité de premières ouvertures de sortie de mélange (49) correspondant à la première chambre de répartition de mélange (53) et une pluralité de secondes ouvertures de sortie de mélange (51) correspondant à la seconde chambre de répartition de mélange (54).

13. Appareil de cuisson ménager (1) en particulier cuisinière à gaz, comprenant un agencement de brûleur à gaz (11) selon l'une des revendications 1 - 12.
